# EUROPÄISCHE PATENTSCHRIFT

(11) **EP 1 467 381 B1**
(45) Veröffentlichungstag und Bekanntmachung des Hinweises auf die Patenterteilung: **08.03.2006**
(21) Anmeldenummer: 03290895.6
(22) Anmeldetag: 10.04.2003
(51) Int. Cl.: H01B 3/18, H01B 7/22, H01B 11/00, H01B 7/02, H01B 3/44, H01B 3/28

(54) **Temperaturbeständige elektrische Leitung zur Ubertragung von Daten**
Temperature resistant electrical data transmission line
Ligne de transmission de données résistante à des températures

(43) Veröffentlichungstag der Anmeldung: 13.10.2004
(73) Patentinhaber: Nexans, 75008 Paris (FR)
(72) Erfinder: Grögl, Ferdinand Dipl.-Ing., 90403 Nürnberg (DE); Dinkelmeyer, Christof Dipl.-Ing., 91207 Lauf (DE); Mann, Thomas Ing., 91367 Weissenohe (DE)
(74) Vertreter: Döring, Roger

(56) Entgegenhaltungen:
- GB-A- 2 013 960
- PATENT ABSTRACTS OF JAPAN vol. 1997, no. 03, 31. März 1997 (1997-03-31) & JP 08 306250 A (SUMITOMO ELECTRIC IND LTD), 22. November 1996 (1996-11-22)
- PATENT ABSTRACTS OF JAPAN vol. 017, no. 450 (E-1416), 18. August 1993 (1993-08-18) & JP 05 101711 A (OKI DENSEN KK), 23. April 1993 (1993-04-23)
- PATENT ABSTRACTS OF JAPAN vol. 017, no. 307 (E-1379), 11. Juni 1993 (1993-06-11) & JP 05 028838 A (FUJIKURA LTD), 5. Februar 1993 (1993-02-05)

## Beschreibung

Die Erfindung bezieht sich auf eine temperaturbeständige elektrische Leitung zur Übertragung von Daten, insbesondere zum Einsatz in Kraftfahrzeugen, bestehend aus mindestens zwei miteinander verseilten Adern, von denen jede einen von einer Isolierung umgebenen elektrischen Leiter aufweist, und einem um die Adern herum angebrachten, gemeinsamen Mantel aus Isoliermaterial.

Bei Leitungen zur Übertragung von Daten sind für deren Aufbau im wesentlichen übertragungstechnische Gesichtspunkte von Bedeutung. Die Übertragung der Daten darf nicht durch die Materialien für die elektrischen Leiter, für die Isolierung und für den Mantel ungünstig beeinflußt werden. Es werden daher elektrisch gut leitende Metalle und Isolierstoffe mit möglichst niedriger Dielektrizitätskonstante verwendet. Diese Bedingungen gelten auch für Leitungen, die zur Datenübertragung in Geräten eingesetzt werden, in denen erhöhte Temperaturen auftreten. Ein Einsatzgebiet für diese Leitungen sind beispielsweise Kraftfahrzeuge. Die hier beispielsweise für Datenraten im Bereich von 1 Megabaud vorgesehenen Leitungen müssen bei Temperaturen im Bereich von 125 °C mindestens 3000 Stunden beständig sein. Sie müssen außerdem den rauhen Bedingungen genügen, denen die Leitungen in Kraftfahrzeugen ausgesetzt sind. Das sind beispielsweise Erschütterungen und Ölverschmutzungen sowie Einflüsse von Feuchtigkeit und Straßenschmutz. Neben den erwähnten übertragungstechnischen Forderungen müssen die Leitungen also auch vorgegebene mechanische Bedingungen erfüllen.

Der Erfindung liegt die Aufgabe zugrunde, die eingangs geschilderte Leitung so zu gestalten, daß sie alle übertragungstechnischen und mechanischen Bedingungen auf einfache Weise erfüllt.

Diese Aufgabe wird gemäß der Erfindung dadurch gelöst, daß die Isolierung der Adern aus einer Schicht aus aufgeschäumtem, strahlenvernetztem Polyethylen besteht, die von einer nicht geschäumten Außenschicht umgeben ist, deren Wandstärke klein ist im Verhältnis zur Wandstärke der aufgeschäumten Schicht,
- daß die Adern in einen Ausfüllmantel aus einem thermoplastischen Polymer oder Elastomer eingebettet sind, der eine etwa kreisrunde Umfangsfläche hat,
- daß über dem Ausfüllmantel ein an dessen Umfangsfläche anliegender, aus elektrisch gut leitenden Drähten bestehender und gut biegbarer Schirm angeordnet ist und
- daß der aus temperaturbeständigem Isoliermaterial bestehende Mantel über dem Schirm angebracht ist.

Diese Leitung erfüllt mit dem die Leiter der Adern umgebenden, aufgeschäumten Polyethylen (PE) als Isoliermaterial in Verbindung mit der dünnen Außenschicht alle übertragungstechnischen Anforderungen für die Datenübertragung insbesondere in höheren Frequenzbereichen, wie beispielsweise bei Übertragungsraten von 1 Megabaud. Die resultierende Dielektrizitätskonstante einer solchen Leitung kann gleich oder kleiner 2,1 sein. Damit sind geringe elektrische Verluste bei der Datenübertragung gewährleistet. Die niedrige Dielektrizitätskonstante gilt für die ganze Leitung, da auch das für den Ausfüllmantel eingesetzte thermoplastische Polymer bzw. Elastomer (TPE) eine entsprechend niedrige Dielektrizitatskonstante hat. Das PE der Isolierungen der Adern ist außerdem vernetzt. Die Adern sind dadurch bei höheren Temperaturen, insbesondere im Bereich von 125 °C, ohne Beschädigungs- oder Zerstörungsgefahr auf Dauer einsetzbar. Die Vernetzung des PEs mittels Strahlenvernetzung stellt sicher, daß es seine guten elektrischen Eigenschaften beibehält, da demselben keine die Vernetzung unterstützenden Zusätze beigegeben werden. Die Adern sind durch den über dem Ausfüllmantel liegenden flexiblen Schirm gegen äußere Störfelder abgeschirmt, so daß die Datenübertragung von außen nicht störend beeinflußt werden kann. Der Mantel sichert zusätzlich die geforderte Temperaturbeständigkeit der Leitung sowie ihre Beständigkeit gegenüber den oben erwähnten mechanischen Belastungen. Die Leitung kann sogar kurzzeitig thermisch überlastet werden, mit Temperaturen bis zu 150 °C, ohne daß eine Zerstörung derselben befürchtet werden muß.

Ausführungsbeispiele des Erfindungsgegenstandes sind in den Zeichnungen dargestellt.

### Es zeigen:

Fig. 1 und 2 Querschnitte durch eine Leitung nach der Erfindung in zwei unterschiedlichen Ausführungsformen.
Fig. 3 und 4 Querschnitte durch unterschiedlich aufgebaute Adern der Leitung in vergrößerter Darstellung.

In den in Fig. 1 dargestellten Ausführungsbeispiel ist eine elektrische Leitung L mit zwei Adern 1 und 2 gezeigt, die miteinander verseilt sind. Die Adern 1 und 2 haben jeweils einen elektrischen Leiter 3 und eine denselben umgebende Isolierung 4. Sie sind von einem an den Isolierungen 4 anliegenden Ausfüllmantel 5 aus Isoliermaterial umgeben, der eine in etwa kreisrunde Umfangsfläche hat. Über dem Ausfüllmantel 5 liegt ein gut biegbarer elektrischer Schirm 6, über dem ein Mantel 7 aus Isoliermaterial angeordnet ist. Zwischen Schirm 6 und Mantel 7 kann gemäß Fig. 2 eine Trennschicht 8 angebracht sein, die aus Isoliermaterial besteht.

Die Leiter 3 der Adern 1 und 2 sind vorzugsweise als Litzenleiter ausgeführt, beispielsweise als mindest siebendrähtige Litzenleiter. Sie bestehen in bevorzugter Ausführungsform aus Kupfer. Der Ausfüllmantel 5 umgibt die Adern 1 und 2 unter Anlage an der Isolierung 4 derselben. Er füllt also auch die Zwickel zwischen den beiden Adern 1 und 2 aus. Der Ausfüllmantel 5 kann beispielsweise aus einem elektrisch hochwertigen thermoplastischen Polymer oder Elastomer (TPE) bestehen. Es kann auch ein thermoplastisches Compound auf der Basis von Polypropylen oder Polypropylen-Copolymer mit einem Anteil von Gummi zwischen 20 % und 60 % für den Ausfüllmantel 5 verwendet werden. Das Material des Ausfüllmantels 5 kann massiv oder geschäumt ausgeführt sein. Auf der etwa kreisrunden Umfangsfläche des Ausfüllmantels 5 liegt der elektrische Schirm 6 auf.

Der Schirm 6 besteht aus elektrisch gut leitenden Drähten. Es kann sich um Kupferdrähte oder um verzinnte Kupferdrähte handeln. Um einen gut biegbaren Schirm 6 mit hoher optischer Bedeckung zu realisieren, kann derselbe als Umseilung oder als Geflecht ausgeführt sein. Die Drähte des Schirms 6 werden also entweder mit vorgegebener Schlaglänge um den Ausfüllmantel 5 herumgelegt oder mittels einer Flechtmaschine um denselben herumgeformt.

Über dem Schirm 6 ist der Mantel 7 aus temperaturbeständigem, vorzugsweise strahlenvernetzbarem Isoliermaterial angebracht. Er besteht beispielsweise aus Polyurethan (PU) oder Polyetherurethan (TPE-U). Um das Abmanteln des Mantels 7 für Verbindungszwecke zu erleichtern, kann über dem Schirm 6 zunächst die Trennschicht 8 aus Isoliermaterial angebracht werden. Sie verhindert, daß das durch Extrusion aufgebrachte Material des Mantels 7 zwischen die Drähte des Schirms 6 gelangt, was eine Art Verankerung zwischen Mantel 7 und Schirm 6 bewirken würde. Die Trennschicht 8 besteht beispielsweise aus einem Vließ.

Die Isolierung 3 der Adern 1 und 2 besteht gemäß Fig. 3 und 4 im wesentlichen aus einer Schicht 9 aus aufgeschäumtem, strahlenvernetztem Polyethylen (PE). Die Schicht 9 ist von einer massiven, also nicht geschäumten Außenschicht 10 bzw. 11 aus Isoliermaterial umgeben, deren Wandstärke klein ist im Verhältnis zur Wandstärke der aufgeschäumten Schicht 9. Die Außenschicht 10 kann gemäß Fig. 3 eine glatte Außenhaut des aufgeschäumten PEs sein, die beispielsweise durch kühlende Kalibrierung der aufgeschäumten Schicht 9 entsteht. Die Außenchicht 11 kann nach Fig. 4 auch auf die aufgeschäumte Schicht 9 extrudiert sein. Sie ist gegen hohe Temperaturen beständig und kann in halogenfreier Ausführung aus Polyetheretherketon (PEEK) bestehen. In bevorzugter Ausführungsform wird für die Außenschicht 11 Ethylentetrafluorethylen (ETFE) eingesetzt.

Die Leitung L wird beispielsweise wie folgt hergestellt:

Die Adern 1 und 2 werden vorgefertigt. Dabei wird ihre Schicht 9 aus aufgeschäumtem PE in einer Strahlenvernetzungsanlage vernetzt. Die beiden Adern 1 und 2 - es können auch mehr als zwei Adern sein - werden dann miteinander verseilt. Bei reversierender Verseilung (S/Z-Verseilung) können im gleichen Arbeitsgang der Ausfüllmantel 5 mittels eines Extruders aufgebracht, der Schirm 6 aufgeseilt oder aufgeflochten, die Trennschicht 8 gegebenenfalls um den Schirm 6 herumgeformt und abschließend der Mantel 7 mittels eines Extruders aufgebracht werden. Die fertige Leitung L wird dann gegebenenfalls durch eine Strahlenvernetzungsanlage geführt, in welcher das Material des Mantels 7 vernetzt wird.

## Patentansprüche

1. Temperaturbeständige elektrische Leitung zur Übertragung von Daten, insbesondere zum Einsatz in Kraftfahrzeugen, bestehend aus mindestens zwei miteinander verseilten Adern, von denen jede einen von einer Isolierung umgebenen elektrischen Leiter aufweist, und einem um die Adern herum angebrachten gemeinsamen Mantel aus Isoliermaterial, **dadurch gekennzeichnet,**
- **daß** die Isolierung (4) der Adern (1,2) aus einer Schicht (9) aus aufgeschäumtem, strahlenvernetztem Polyethylen besteht, die von einer nicht geschäumten Außenschicht (10,11) umgeben ist, deren Wandstärke klein ist im Verhältnis zur Wandstärke der aufgeschäumten Schicht (9),
- **daß** die Adern (1,2) in einen Ausfüllmantel (5) aus einem thermoplastischen Polymer oder Elastomer eingebettet sind, der eine etwa kreisrunde Umfangsfläche hat,
- **daß** über dem Ausfüllmantel (5) ein an dessen Umfangsfläche anliegender, aus elektrisch gut leitenden Drähten bestehender und gut biegbarer Schirm (6) angeordnet ist und
- **daß** der aus temperaturbeständigem Isoliermaterial bestehende Mantel (7) über dem Schirm (6) angebracht ist.

2. Leitung nach Anspruch 1, **dadurch gekennzeichnet, daß** die Isolierung (3) der Adern (1,2) aus einer durch eine glatte Außenhaut als Außenschicht (10) abgeschlossenen Schicht (9) aus physikalisch aufgeschäumtem, vernetztem Polyethylen besteht.

3. Leitung nach Anspruch 1, **dadurch gekennzeichnet, daß** die Isolierung (3) der Adern (1,2) aus der Schicht (9) aus aufgeschäumtem, strahlenvernetztem Polyethylen und einer dieselbe umgebenden Außenschicht (11) aus massivem Ethylentetrafluorethylen besteht.

4. Leitung nach einem der Ansprüche 1 bis 3, **dadurch gekennzeichnet, daß** der Ausfüllmantel (5) aus einem elektrisch hochwertigen thermoplastischen Polymer oder Elastomer besteht.

5. Leitung nach einem der Ansprüche 1 bis 3, **dadurch gekennzeichnet, daß** der Ausfüllmantel (5) aus einem thermoplastischen Compound auf der Basis von Polypropylen oder Polypropylen-Copolymer mit einem Anteil von Gummi zwischen 20 % und 60 % besteht.

6. Leitung nach einem der Ansprüche 1 bis 5, **dadurch gekennzeichnet, daß** der Ausfüllmantel (5) massiv ausgeführt ist.

7. Leitung nach einem der Ansprüche 1 bis 5, **dadurch gekennzeichnet, daß** der Ausfüllmantel (5) geschäumt ausgeführt ist.

8. Leitung nach einem der Ansprüche 1 bis 7, **dadurch gekennzeichnet, daß** der Schirm (6) aus Kupferdrähten besteht.

9. Leitung nach einem der Ansprüche 1 bis 7, **dadurch gekennzeichnet, daß** der Schirm (6) aus verzinnten Kupferdrähten besteht.

10. Leitung nach einem der Ansprüche 1 bis 9, **dadurch gekennzeichnet, daß** der Schirm (6) als Umseilung ausgeführt ist.

11. Leitung nach einem der Ansprüche 1 bis 9, **dadurch gekennzeichnet, daß** der Schirm (6) als Geflecht ausgeführt ist.

12. Leitung nach einem der Ansprüche 1 bis 11, **dadurch gekennzeichnet, daß** über dem Schirm (6) eine ihrerseits vom Mantel (7) umgebene Trennschicht (8) aus Isoliermaterial angebracht ist.

13. Leitung nach Anspruch 12, **dadurch gekennzeichnet, daß** die Trennschicht (8) aus einem Vließ besteht.

14. Leitung nach einem der Ansprüche 1 bis 13, **dadurch gekennzeichnet, daß** der Mantel (7) aus einem Polyetherurethan besteht.

15. Leitung nach Anspruch 14, **dadurch gekennzeichnet, daß** das Material des Mantels (7) strahlenvernetzt ist.

## Claims

1. Temperature-resistant electrical data transmission line, in particular for use in motor vehicles, comprising at least two cores that are stranded with each other, each of which has an electrical conductor surrounded by an insulation, and a common jacket of insulating material provided around the cores, **characterized**
- **in that** the insulation (4) of the cores (1, 2) comprises a layer (9) of foamed-on, radiation-crosslinked polyethylene, which is surrounded by a non-foamed outer layer (10, 11), the wall thickness of which is small in relation to the wall thickness of the foamed-on layer (9),
- **in that** the cores (1, 2) are embedded in a filling jacket (5) of a thermoplastic polymer or elastomer, which has an approximately circular circumferential surface,
- **in that** arranged over the filling jacket (5) is a shield (6), which lies against the circumferential surface of the latter, comprises wires with good electrical conduction and has good bending properties, and
- **in that** the jacket (7) consisting of temperature-resistant insulating material is provided over the shield (6).

2. Line according to Claim 1, **characterized in that** the insulation (3) of the cores (1, 2) comprises a layer (9) of physically foamed-on, crosslinked polyethylene finished off by a smooth outer skin as an outer layer (10).

3. Line according to Claim 1, **characterized in that** the insulation (3) of the cores (1, 2) comprises the layer (9) of foamed-on, radiation-crosslinked polyethylene and an outer layer (11) of solid ethylene tetrafluoroethylene surrounding the latter.

4. Line according to one of Claims 1 to 3, **characterized in that** the filling jacket (5) consists of an electrically high-grade thermoplastic polymer or elastomer.

5. Line according to one of Claims 1 to 3, **characterized in that** the filling jacket (5) consists of a thermoplastic compound based on polypropylene or polypropylene copolymer with a rubber content of between 20% and 60%.

6. Line according to one of Claims 1 to 5, **characterized in that** the filling jacket (5) is of a solid form.

7. Line according to one of Claims 1 to 5, **characterized in that** the filling jacket (5) is of a foamed form.

8. Line according to one of Claims 1 to 7, **characterized in that** the shield (6) comprises copper wires.

9. Line according to one of Claims 1 to 7, **characterized in that** the shield (6) comprises tin-coated copper wires.

10. Line according to one of Claims 1 to 9, **characterized in that** the shield (6) is in the form of a stranded surround.

11. Line according to one of Claims 1 to 9, **characterized in that** the shield (6) is in the form of a braiding.

12. Line according to one of Claims 1 to 11, **characterized in that** provided over the shield (6) is a separating layer (8) of insulating material, for its part surrounded by the jacket (7).

13. Line according to Claim 12, **characterized in that** the separating layer (8) consists of a nonwoven.

14. Line according to one of Claims 1 to 13, **characterized in that** the jacket (7) consists of a polyether urethane.

15. Line according to Claim 14, **characterized in that** the material of the jacket (7) is radiation-crosslinked.

## Revendications

1. Câble électrique résistant à de hautes températures, destiné au transfert de données, en particulier pour véhicules automobiles, composé d'au moins deux fils toronnés ensemble, qui présentent tous deux un conducteur électrique entouré d'une isolation et d'une gaine commune en matériau isolant qui entoure les fils,
**caractérisé en ce que**
- l'isolation (4) des fils (1, 2) est composée d'une couche (9) de mousse de polyéthylène réticulé entourée d'une couche extérieure (10, 11) non moussée dont l'épaisseur est inférieure à celle de la couche de mousse (9),
- les fils (1, 2) sont incorporés dans une gaine fourrée (5) en élastomère ou en polymère thermoplastiques qui présente une surface périphérique sensiblement circulaire,
- un écran (6) bien flexible composé de fils à bonne conductivité électrique est appliqué sur la surface périphérique de la gaine fourrée (5) et
- une gaine (7) en matériau isolant résistant à de hautes températures est appliquée sur l'écran (6).

2. Câble selon la revendication 1, **caractérisé en ce que** l'isolation (3) des fils (1, 2) est constituée d'une couche de mousse physique (9) en polyéthylène réticulé fermée par une pellicule extérieure lisse qui sert de couche extérieure (10).

3. Câble selon la revendication 1, **caractérisé en ce que** l'isolation (3) des fils (1, 2) est composée d'une couche (9) en mousse de polyéthylène réticulé par irradiation, entourée par une couche extérieure (11) en éthylènetétrafluoroéthylène plein.

4. Câble selon l'une quelconque des revendications 1 à 3, **caractérisé en ce que** la gaine fourrée (5) est composée d'un élastomère ou d'un polymère thermoplastiques de haute qualité électrique.

5. Câble selon l'une quelconque des revendications 1 à 3, **caractérisé en ce que** la gaine fourrée (5) est composée d'un mélange thermoplastique à base de propylène ou d'un copolymère de polypropylène et de 20 à 60 % de caoutchouc.

6. Câble selon l'une quelconque des revendications 1 à 5, **caractérisé en ce que** la gaine fourrée (5) est en matériau plein.

7. Câble selon l'une quelconque des revendications 1 à 5, **caractérisé en ce que** la gaine fourrée (5) en mousse.

8. Câble selon l'une quelconque des revendications 1 à 7, **caractérisé en ce que** l'écran (6) est composé de fils de cuivre.

9. Câble selon l'une quelconque des revendications 1 à 7, **caractérisé en ce que** l'écran (6) est composé de fils de cuivre étamés.

10. Câble selon l'une quelconque des revendications 1 à 9, **caractérisé en ce que** l'écran (6) est torsadé.

11. Câble selon l'une quelconque des revendications 1 à 9, **caractérisé en ce que** l'écran (6) est un treillis tressé.

12. Câble selon l'une quelconque des revendications 1 à 11 **caractérisé en ce qu'**une couche de séparation elle-même enveloppée dans une couche de séparation (8) entourée par la gaine (7) en matériau isolant est appliquée sur l'écran (6).

13. Câble selon la revendication 12, **caractérisé en ce que** la couche de séparation (8) est en feutre.

14. Câble selon l'une quelconque des revendications 1 à 13, **caractérisé en ce que** la gaine (7) est constituée d'un polyétheruréthane.

15. Câble selon la revendication 14, **caractérisé en ce que** le matériau de la gaine (7) est réticulé par irradiation.
